# EUROPÄISCHE PATENTANMELDUNG

(11) **EP 2 275 179 A1**
(43) Veröffentlichungstag der Anmeldung: **19.01.2011**
(21) Anmeldenummer: 10167631.0
(22) Anmeldetag: 29.06.2010
(51) Int. Cl.: A63B 63/00

(54) **Befestigungsvorrichtung für ein Sportnetz**

(30) Priorität: 14.07.2009 DE 202009009685 U
(71) Anmelder: Herden, Reinhard, 73566 Bartholomä (DE)
(72) Erfinder: Herden, Reinhard, 73566 Bartholomä (DE)
(74) Vertreter: Schmid, Wolfgang

(57) **Zusammenfassung**

Die Erfindung betrifft eine Befestigungsvorrichtung (2) für ein Sportnetz (3), welche eine rohrförmige Profileinrichtung (2a) mit einer in Längsrichtung der rohrförmigen Profileinrichtung (2a) durchgehenden Nut (5) zur Aufnahme wenigstens eines mit dem Sportnetz (3) verbindbaren Befestigungselements (2b), dessen Länge sich in Längsrichtung der Profileinrichtung (2a) erstreckt, aufweist, wobei an der rohrförmigen Profileinrichtung (2a) beidseitig die Öffnungsweite der Nut (5) begrenzende Randvorsprünge (5a,5b) vorgesehen sind. Das wenigstens eine Befestigungselement (2b) weist im Querschnitt eine Höhe auf, welche kleiner als die Öffnungsweite der Nut (5) der Profileinrichtung (2a) ist. Das wenigstens eine Befestigungselement (2b) weist im Querschnitt eine Breite auf, welche größer als die Öffnungsweite der Nut (5) der Profileinrichtung (2a) ist, wobei die Umfangskontur des wenigstens einen Befestigungselements (2b) derart an die Nut (5) der Profileinrichtung (2a) angepasst ist, dass es in Verbindung mit dem Sportnetz (3) innerhalb der Nut (5) der Profileinrichtung (2a) von einer aus der Nut (5) der Profileinrichtung (2a) entnehmbaren und in dieselbe einführbaren Stellung in eine Verriegelungsstellung, in welcher das Befestigungselement (2b) von den Randvorsprüngen (5a,5b) in der Nut (5) der Profileinrichtung (2a) gehalten ist, drehbar ist.

## Beschreibung

Die Erfindung betrifft eine Befestigungsvorrichtung für ein Sportnetz, welche eine rohrförmige Profileinrichtung mit einer in Längsrichtung der rohrförmigen Profileinrichtung durchgehenden Nut zur Aufnahme wenigstens eines mit dem Sportnetz verbindbaren Befestigungselements, dessen Länge sich in Längsrichtung der Profileinrichtung erstreckt, aufweist, wobei an der rohrförmigen Profileinrichtung beidseitig die Öffnungsweite der Nut begrenzende Randvorsprünge vorgesehen sind.

Eine derartige Befestigungsvorrichtung, insbesondere ein Netzpfosten, ist aus der DE 20 2008 000 430 U1 bekannt. Dort ist ein Netzpfosten mit einem den Pfosten bildenden rohrförmigen Hohlprofil und mit einer längs verlaufenden Nut in dem Hohlprofil, sowie mit mehreren separaten, in die Nut einsetzbaren Netzhaken angegeben, wobei jeder Netzhaken einen Halteabschnitt aufweist, welcher von einer Netzkante hintergreifbar ist, und wobei neben jedem Halteabschnitt ein Freiraum vorgesehen ist, durch welchen die Netzkante hinter den Halteabschnitt führbar ist. Die Netzhaken weisen jeweils ein bewegliches Sicherungselement auf, welches in einer ersten Montagestellung den Freiraum offen lässt, und welches in einer zweiten Sicherungsstellung den Freiraum netzsicher verschließt.

Ebenso sind aus der Praxis Netzpfosten für Sportarten wie Fußball, Handball, Hockey oder dergleichen bekannt, bei welchen das Tor als Rahmen ausgestaltet ist, welcher derartige Netzpfosten aufweist. Des weiteren kommen derartige Netzpfosten auch bei Ballfangnetzen zum Einsatz. In der Regel wird die eigentliche Netzbespannung an den Netzpfosten befestigt, indem das Netz mit seinem Rand hinter entsprechend dafür vorgesehene Netzhaken geführt wird. Dazu werden in Längsrichtung eines den Netzpfosten bildenden Hohlprofils rastermäßig Netzhaken angeordnet, an denen das Netz an der entsprechenden Position jeweils eingehakt wird. Die Herstellung derartiger Hohlprofile bzw. Profileinrichtungen für Tore gestaltet sich recht aufwändig, da die Haken einzeln an dem Hohlprofil befestigt oder in dieses eingefräst werden müssen. Darüber hinaus besteht eine nicht zu vernachlässigende Verletzungsgefahr von Spielern, die aufgrund einer entsprechenden Spielsituation mit dem Torrahmenprofil in Berührung kommen.

Darüber hinaus bilden die Bereiche der Sportnetze, welche an den Netzhaken befestigt werden, Schwachpunkte, an denen die Sportnetze am häufigsten Beschädigungen aufweisen. Die Netzhaken sind in der Regel im Abstand von einigen Netzmaschen angeordnet. Auch scharfe Schnittkanten im Bereich der Netzhaken können das Sportnetz beschädigen.

Die DE 10 2007 033 122 A1 betrifft eine Profileinrichtung für einen Torrahmen eines Tores für Ballspiele, an dem ein Netz zum Einfangen von innerhalb einer durch den Torrahmen definierten Ausnehmung eingebrachten bzw. eingeschossenen Bällen befestigbar ist, wobei das Netz insbesondere aus rasterförmig vorhandenen Längs- und Querlinien besteht mit einer Profileinheit mit einer in Längsrichtung durchgehenden Nut, in die eine Endlängslinie des Netzes einbringbar ist und einer Netzfixiereinheit, die in der Nut der Profileinheit fixierbar ist und dadurch die in die Nut eingebrachte Endlängslinie bzw. das Netz an der Profileinheit fixiert. Die Netzfixiereinheit ist als über die gesamte Länge der Nut durchgehende Profilschieneneinheit ausgebildet, die die Nut durchgehend abdeckt, wobei die Netzfixiereinheit in ihrem nach außen weisenden Oberflächenbereich eine Kontur aufweist, die sich an die Kontur der Profileinheit ohne die Bildung von wesentlichen zusätzlichen Kanten anschmiegt.

In der DE 39 42 607 ist eine Verbindung von flexiblen Netzen für Sportgeräte mit den zugehörigen Pfosten und/oder Querträgern offenbart. Der Pfosten besitzt eine Nut, in den ein Kopf eines Befestigungselements eingesetzt werden kann, wobei dieses Befestigungselement in Längsrichtung in einem vorgegebenen Rastermaß einzubauen ist. Durch spezielle geometrische Ausbildung des Kopfes des Befestigungselements kann dieses durch Einführen in die Nut mit anschließenden Verdrehen fixiert werden. Das Befestigungselement selbst besitzt eine in Längsrichtung durchgehende Ausnehmung, in die eine in Längsnetzlinie eines Netzes in Längsrichtung einfädelbar ist.

Zum weiteren Stand der Technik wird auf die DE 20 2005 000 182 U1 verwiesen.

Ausgehend von dem genannten Stand der Technik liegt der vorliegenden Erfindung die Aufgabe zugrunde, eine Befestigungsvorrichtung für ein Sportnetz der eingangs erwähnten Art zu schaffen, welche die Nachteile des Standes der Technik vermeidet, insbesondere netzschonend ist, die Gefahr von Verletzungen minimiert, eine einfache Fixierbarkeit und Austauschbarkeit des Sportnetzes gewährleistet und wirtschaftlich herstellbar ist.

Diese Aufgabe wird erfindungsgemäß dadurch gelöst, dass das wenigstens eine Befestigungselement im Querschnitt eine Höhe bzw. einen ersten Durchmesser aufweist, welche kleiner als die Öffnungsweite der Nut der Profileinrichtung ist und dass das wenigstens eine Befestigungselement im Querschnitt eine Breite bzw. einen zweiten Durchmesser aufweist, welche größer als die Öffnungsweite der Nut der Profileinrichtung ist, wobei die Umfangskontur des wenigstens einen Befestigungselements derart an die Nut der Profileinrichtung angepasst ist, dass es in Verbindung mit dem Sportnetz innerhalb der Nut der Profileinrichtung von einer aus der Nut der Profileinrichtung entnehmbaren und in dieselbe einführbaren Stellung in eine Verriegelungsstellung, in welcher das Befestigungselement von den Randvorsprüngen in der Nut der Profileinrichtung gehalten ist, drehbar ist. Da die Höhe des Befestigungselements kleiner als die Öffnungsweite der Nut der Profileinrichtung ist, kann es direkt in einer ersten Stellung in die Nut der Profileinrichtung eingebracht oder aus der Nut der Profileinrichtung entfernt werden und muss nicht an einer Stirnseite der Profileinrichtung eingeschoben werden. Da die Breite des Befestigungselements größer als die Öffnungsweite der Nut der Profileinrichtung ist, ist es innerhalb der Nut der Profileinrichtung derart in eine Verriegelungsstellung drehbar, dass es mit der breiten Seite an den Randvorsprüngen anliegt und durch diese in der Nut zurückgehalten und/oder lösbar fixiert ist.

Durch diese Maßnahmen wird eine Befestigungsvorrichtung geschaffen, die in einfacher Art und Weise eine netzschonende und eine Verletzungsgefahr minimierende Fixierung des Sportnetzes ermöglicht. Das sozusagen ovale bzw. exzentrische Befestigungselement kann dazu durch die einzelnen Netzmaschen geführt und in die rohrförmige Profileinrichtung eingeführt werden. Sonach hat das Befestigungselement im Wesentlichen keine Berührung mit der Profileinrichtung. In der Profileinrichtung ist das Netz in einem Kanal gefasst, wobei keine scharfen Schnittkanten oder dergleichen vorhanden sind. Durch ein erneutes Verdrehen, insbesondere mittels eines entsprechenden Gegenstands, kann das Befestigungselement in einfacher Weise rasch wieder aus der rohrförmigen Profileinrichtung entfernt werden.

Die Randvorsprünge können wulstartig ausgeführt sein und in die Nut der Profileinrichtung hineinragen. In einer vorteilhaften Ausgestaltung der Erfindung kann die Nut der Profileinrichtung im Querschnitt wenigstens teilweise kreisförmig ausgebildet sein. Die Nut der rohrförmigen Profileinrichtung und das Befestigungselement sind vorzugsweise derart aneinander angepasst, dass sie sich bei befestigtem Netz derartig aneinander schmiegen, dass keine weiteren Kanten oder dergleichen zwischen ihnen sind. Dadurch ergibt sich eine weitere Schonung des Sportnetzes.

Das wenigstens eine Befestigungselement kann durch die Maschen des Sportnetzes geführt sein.

In einer vorteilhaften Ausgestaltung der Erfindung kann das wenigstens eine Befestigungselement eine Nut zur Aufnahme einer Randschnur bzw. einer Endlängslinie des Sportnetzes aufweisen. Dadurch ist in vorteilhafter Weise eine einfache Befestigung des Sportnetzes möglich.

Die Befestigungsvorrichtung kann als Netzpfosten, Querträger oder dergleichen ausgebildet sein.

Ein Tor für Ballsportarten, insbesondere Fußball, Handball, Hockey oder dergleichen ist in Anspruch 7 angegeben.

Vorteilhafte Ausgestaltungen und Weiterbildungen der Erfindung sind in den abhängigen Ansprüchen angegeben. Nachstehend ist anhand der Zeichnung prinzipmäßig ein Ausführungsbeispiel der Erfindung beschrieben.

Es zeigt:
- Fig. 1: eine perspektivische Darstellung eines Fuß- ball-, Handball- oder Hockeytors, welches als Netzpfosten bzw. Querträger erfindungsgemäße Befestigungsvorrichtungen aufweist;
- Fig. 2: eine Schnittdarstellung A-A durch eine rohr- förmige Profileinrichtung eines Netzpfostens nach Fig. 1;
- Fig. 3: eine Schnittdarstellung durch ein Befesti- gungselement einer erfindungsgemäßen Befesti- gungsvorrichtung;
- Fig. 4: eine Schnittdarstellung A-A im Sinne der Fig. 2 durch eine erfindungsgemäße Befestigungsvor- richtung, wobei ein Befestigungselement einge- führt wird;
- Fig. 5: eine Schnittdarstellung A-A im Sinne der Fig. 2 einer erfindungsgemäßen Befestigungsvorrich- tung mit einem Befestigungselement, welches in eine Verriegelungsstellung gedreht ist; und
- Fig. 6: eine perspektivische Darstellung der erfin- dungsgemäßen Befestigungsvorrichtung mit fi- xiertem Befestigungselement und Sportnetz.

Nachfolgend ist die Erfindung anhand eines Sportnetzes für ein Fußballtor beschrieben. Als Sportnetz kommen selbstverständlich auch z. B. ein Tennisnetz, ein Ballfangnetz usw. in Frage.

Fig. 1 zeigt eine Fußballtor 1 oder dergleichen, welches mehrere Netzpfosten 2 aufweist, die als Träger eines Sportnetzes 3 dienen, das außerdem an den die Netzpfosten 2 verbindenden Querträgern 4 befestigt ist. Die Netzpfosten 2 können mit den Querträgern 4 durch Verbindungswinkel oder dergleichen verbunden sein.

Fig. 2 zeigt eine rohrförmige Profileinrichtung 2a einer als Pfosten 2 oder Querträger 4 ausgebildeten erfindungsgemäßen Befestigungsvorrichtung für das Sportnetz 3. Die rohrförmige, insbesondere ovale Profileinrichtung 2a weist eine in Längsrichtung der rohrförmigen Profileinrichtung 2a durchgehende Nut 5 zur Aufnahme eines mit dem Sportnetz 3 verbindbaren Befestigungselements 2b (siehe Fig. 3) auf, dessen Länge sich in Längsrichtung der Profileinrichtung 2a erstreckt. Das Befestigungselement 2b ist vorzugsweise als über die gesamte Länge der Nut 5 der Profileinrichtung 2a durchgehende Profilschieneneinheit ausgebildet. Die Profileinrichtung 2a und das Befestigungselement 2b können vorzugsweise aus Metall, insbesondere aus Aluminium, gebildet sein. An der rohrförmigen Profileinrichtung 2a sind beidseitig die Öffnungsweite W der Nut 5 begrenzende Randvorsprünge 5a, 5b vorgesehen. Wie aus den Figuren 2 und 3 ersichtlich, weist das Befestigungselement 2b im Querschnitt eine Höhe H auf, welche kleiner als die Öffnungsweite W der Nut 5 der Profileinrichtung 2a ist (in Fig. 2 durch den mit H bezeichneten gestrichelten Kreis angedeutet). Des weiteren weist das Befestigungselement 2b im Querschnitt eine Breite B auf, welche größer als die Öffnungsweite W der Nut 5 der Profileinrichtung 2a ist (in Fig. 2 durch den mit B bezeichneten gestrichelten Kreis angedeutet). Die Umfangskontur des Befestigungselements 2b ist derart an die Nut 5 der Profileinrichtung 2a angepasst, dass es in Verbindung mit dem Sportnetz 3 (in den Fig. 4 und 5 gestrichelt angedeutet) innerhalb der Nut 5 der Profileinrichtung 2a von einer aus der Nut 5 der Profileinrichtung 2a entnehmbaren und in dieselbe einführbaren Stellung (siehe Fig. 4) in eine Verriegelungsstellung (siehe Fig. 5), in welcher das Befestigungselement 2b von den Randvorsprüngen 5a,5b in der Nut 5 gehalten ist, drehbar ist.

Die Randvorsprünge 5a, 5b sind wulstartig ausgeführt und ragen in die Nut 5 der Profileinrichtung 2a hinein. Die Nut 5 der Profileinrichtung 2a ist, beispielsweise in dem Bereich 5c, im Querschnitt wenigstens teilweise kreisförmig ausgebildet.

Wie aus den Figuren 3, 4, 5 und 6 ersichtlich, weist das Befestigungselement 2b eine Nut 6 zur Aufnahme einer Randschnur 3a des Sportnetzes 3 auf.

Fig. 6 zeigt eine perspektivische Teildarstellung der Befestigungsvorrichtung 2 mit in der Nut 5 der Profileinrichtung 2a gehaltenem bzw. lösbar fixiertem Befestigungselement 2b, welches mit dem Sportnetz 3 verbunden ist. Das Befestigungselement 2b ist dazu durch die Maschen 3b des Sportnetzes 3 geführt.

### Bezugszeichenliste:

- 1: Fußballtor
- 2: Netzpfosten/Befestigungsvorrichtung
- 2a: Profileinrichtung
- 2b: Befestigungselement
- 3: Sportnetz
- 3a: Randschnur des Sportnetzes
- 3b: Maschen
- 4: Querträger
- 5: Nut der Profileinrichtung
- 5a: Randvorsprung
- 5b: Randvorsprung
- 5c: Bereich der Nut der Profileinrichtung
- 6: Nut des Befestigungselements
- W: Öffnungsweite der Nut der Profileinrichtung
- H: Höhe des Befestigungselements
- B: Breite des Befestigungselements

## Patentansprüche

1. Befestigungsvorrichtung (2,4) für ein Sportnetz (3), welche eine rohrförmige Profileinrichtung (2a) mit einer in Längsrichtung der rohrförmigen Profileinrichtung (2a) durchgehenden Nut (5) zur Aufnahme wenigstens eines mit dem Sportnetz (3) verbindbaren Befestigungselements (2b), dessen Länge sich in Längsrichtung der Profileinrichtung (2a) erstreckt, aufweist, wobei an der rohrförmigen Profileinrichtung (2a) beidseitig die Öffnungsweite (W) der Nut (5) begrenzende Randvorsprünge (5a,5b) vorgesehen sind, **dadurch gekennzeichnet, dass** das wenigstens eine Befestigungselement (2b) im Querschnitt eine Höhe (H) aufweist, welche kleiner als die Öffnungsweite (W) der Nut (5) der Profileinrichtung (2a) ist, und dass das wenigstens eine Befestigungselement (2b) im Querschnitt eine Breite (B) aufweist, welche größer als die Öffnungsweite (W) der Nut (5) der Profileinrichtung (2a) ist, wobei die Umfangskontur des wenigstens einen Befestigungselements (2b) derart an die Nut (5) der Profileinrichtung (2a) angepasst ist, dass es in Verbindung mit dem Sportnetz (3) innerhalb der Nut (5) der Profileinrichtung (2a) von einer aus der Nut (5) der Profileinrichtung (2a) entnehmbaren und in dieselbe einführbaren Stellung in eine Verriegelungsstellung, in welcher das Befestigungselement (2b) von den Randvorsprüngen (5a,5b) in der Nut (5) der Profileinrichtung (2a) gehalten ist, drehbar ist.

2. Befestigungsvorrichtung nach Anspruch 1,
**dadurch gekennzeichnet, dass** die Randvorsprünge (5a,5b) wulstartig ausgeführt sind und in die Nut (5) der Profileinrichtung (2a) hineinragen.

3. Befestigungsvorrichtung nach Anspruch 1 oder 2,
**dadurch gekennzeichnet, dass** die Nut (5) der Profileinrichtung (2a) im Querschnitt wenigstens teilweise kreisförmig ausgebildet ist.

4. Befestigungsvorrichtung nach Anspruch 1, 2 oder 3, **dadurch gekennzeichnet, dass** das wenigstens eine Befestigungselement (2) durch die Maschen (3b) des Sportnetzes (3) geführt ist.

5. Befestigungsvorrichtung nach einem der Ansprüche 1 bis 4,
**dadurch gekennzeichnet, dass** das wenigstens eine Befestigungselement (2b) eine Nut (6) zur Aufnahme, insbesondere einer Randschnur (3a) des Sportnetzes (3) aufweist.

6. Befestigungsvorrichtung nach einem der Ansprüche 1 bis 5, welche als Netzpfosten (2) oder Querträger (4) für ein Tor (1) für Ballsportarten ausgebildet ist.

7. Tor (1) für Ballsportarten, welches Befestigungsvorrichtungen nach einem der Ansprüche 1 bis 6 als Netzpfosten (2) und/oder Querträger (4) aufweist.
